# FASCICULE DE BREVET EUROPEEN

(11) **EP 3 364 254 B1**
(45) Date de publication et mention de la délivrance du brevet: **22.04.2020**
(21) Numéro de dépôt: 17156420.6
(22) Date de dépôt: 16.02.2017
(51) Int. Cl.: G04B 11/00, G04B 43/00, G04B 3/04

(54) **DISPOSITIF MECANIQUE ANTICHOC, NOTAMMENT POUR L'HORLOGERIE**
MECHANISCHE STOSSDÄMPFUNGSVORRICHTUNG, INSBESONDERE FÜR UHRWERK
SHOCK-ABSORBING MECHANICAL DEVICE, IN PARTICULAR FOR CLOCKMAKING

(43) Date de publication de la demande: 22.08.2018
(73) Titulaire: Patek Philippe SA Genève, 1204 Genève (CH)
(72) Inventeur: KRÜTTLI, Anthony, 25390 Orchamps-Vennes (FR); CHABLOZ, David, 74700 Sallanches (FR)
(74) Mandataire: Micheli & Cie SA

(56) Documents cités:
- EP-A1- 2 945 029
- DE-B- 1 184 396
- US-B1- 6 486 758

## Description

La présente invention concerne un dispositif mécanique antichoc, notamment pour l'horlogerie.

Dans l'horlogerie on utilise souvent des organes mobiles, en particulier des bascules, en appui contre des butées fixes ou mobiles telles que des cames ou roues.

La plupart de ces organes mobiles sont sensibles aux chocs. Pour les bascules, cela est dû à leur balourd. Par conséquent, lorsque la montre reçoit un choc il peut arriver que l'organe mobile perde le contact avec la butée ce qui peut avoir des conséquences négatives sur le fonctionnement ou le réglage de la montre.

Des dispositifs mécaniques antichoc sont connus dans la technique. Les documents DE 1184396 et US 6486758 décrivent des disjoncteurs électriques munis d'un levier balourdé qui, en cas de choc mécanique, empêche un contact électrique mobile de venir toucher un contact électrique fixe. La demande de brevet EP 2945029 de la demanderesse décrit un dispositif d'embrayage antichoc pour pièce d'horlogerie comprenant une bascule d'embrayage portant une roue d'embrayage et commandée par une roue à colonnes. Lorsqu'elle est dans sa position embrayée, la bascule d'embrayage coopère avec une roue à crochets solidaire de la roue à colonnes pour empêcher ou limiter le déplacement de la bascule d'embrayage en cas de choc.

La présente invention vise à remédier à l'inconvénient mentionné plus haut et propose à cette fin un dispositif mécanique comprenant :
- un organe mobile ;
- une butée fixe ou mobile ; et
- un dispositif de maintien pour maintenir l'organe mobile en appui contre la butée,
caractérisé en ce que le dispositif de maintien comprend au moins un élément mobile en appui contre l'organe mobile et en ce que les géométrie(s), masse(s) et position(s) de l'au moins un élément mobile sont telles que, lors de tout choc linéaire tendant à éloigner l'organe mobile de la butée, l'au moins un élément mobile exerce sur l'organe mobile sous l'effet du choc une action antagoniste à l'action exercée par le choc sur l'organe mobile, cette action antagoniste maintenant l'organe mobile contre la butée.

La présente invention propose en outre un procédé de réalisation d'un tel dispositif mécanique.

L'organe mobile est par exemple une bascule ou un organe guidé en translation. De même, le ou chaque dit élément mobile peut être une bascule ou un élément guidé en translation.

Par le terme « bascule » on entend dans la présente invention une bascule proprement dite ou tout organe pivotant similaire tel qu'un levier ou un doigt.

Par ailleurs, le terme « appui » s'entend d'un appui direct ou indirect.

D'autres caractéristiques et avantages de la présente invention apparaîtront à la lecture de la description détaillée suivante faite en référence aux dessins annexés dans lesquels :
- la figure 1 est une vue plane de dessus d'un dispositif mécanique selon un premier mode de réalisation de l'invention ;
- la figure 2 est une vue plane de dessus d'une variante du dispositif mécanique selon le premier mode de réalisation de l'invention ;
- les figures 3 et 4 sont des diagrammes de valeurs de moments de force obtenus avec deux exemples numériques du dispositif mécanique selon le premier mode de réalisation de l'invention ;
- la figure 5 est une vue plane de dessus d'un dispositif mécanique selon un exemple d'application du premier mode de réalisation de l'invention ;
- la figure 6 est une vue plane de dessus d'un dispositif mécanique selon un deuxième mode de réalisation de l'invention ;
- la figure 7 est une vue plane de dessus d'un dispositif mécanique selon une variante du deuxième mode de réalisation de l'invention ;
- la figure 8 est une vue plane de dessus d'un dispositif mécanique selon un troisième mode de réalisation de l'invention ; et
- la figure 9 est une vue plane de dessus d'un dispositif mécanique selon un quatrième mode de réalisation de l'invention.

En référence à la figure 1, un dispositif mécanique, notamment pour un mécanisme horloger, selon un premier mode de réalisation de l'invention comprend une première bascule B et deux bascules supplémentaires B1, B2. La première bascule B est maintenue en appui contre une butée T fixe ou mobile par les bascules supplémentaires B1, B2. Les bascules supplémentaires B1, B2 sont elles-mêmes maintenues en appui contre la première bascule B par des ressorts respectifs S1, S2 (cf. figure 1) ou par un unique ressort S reliant les bascules supplémentaires B1, B2 (cf. figure 2). Dans le cas d'un unique ressort S, celui-ci peut être en une seule pièce avec l'une des bascules supplémentaires B1, B2 pour agir sur l'autre bascule supplémentaire comme représenté à la figure 2. En plus du ou des ressorts S, S1, S2 positionnant les bascules supplémentaires B1, B2 contre la première bascule B, cette dernière pourrait avoir son propre ressort qui la plaquerait contre la butée T.

Les bascules B, B1, B2 sont typiquement rigides et sont rotatives autour de centres (plus exactement autour d'axes) respectifs distincts C, C1, C2 qui sont fixes par rapport à un support sur lequel est monté le dispositif mécanique. Ledit support est par exemple le bâti fixe du mécanisme horloger ou un bâti mobile monté sur ce bâti fixe.

Sous l'action d'un organe extérieur (non représenté) la première bascule B peut quitter sa position où elle est en appui contre la butée T et déplacer avec elle les bascules supplémentaires B1, B2 en vainquant la force du ou des ressorts S, S1, S2 pour remplir une fonction particulière et/ou désactiver la fonction qu'elle remplissait lorsqu'elle était en appui contre la butée T.

Sur la figure 1 ont été représentés les centres de masse G, G1, G2 et les centres de rotation C, C1, C2 des bascules B, B1, B2. On appelle R_{b} la distance entre le centre de masse G et le centre de rotation C de la première bascule B, R₁ la distance entre le centre de masse G1 et le centre de rotation C1 de la bascule supplémentaire B1 et R₂ la distance entre le centre de masse G2 et le centre de rotation C2 de l'autre bascule supplémentaire B2. Ces distances R_{b}, R₁, R₂ sont toutes non nulles, en d'autres termes les bascules B, B1, B2 présentent chacune un balourd. On appelle aussi L_{b1} la distance (bras de levier) entre le centre de rotation C de la première bascule B et la droite d'action D1 des forces d'action-réaction exercées entre la première bascule B et la bascule supplémentaire B1, L₁ la distance entre le centre de rotation C1 de la bascule supplémentaire B1 et ladite droite d'action D1, L_{b2} la distance entre le centre de rotation C de la première bascule B et la droite d'action D2 des forces d'action-réaction exercées entre la première bascule B et l'autre bascule supplémentaire B2, et L₂ la distance entre le centre de rotation C2 de la bascule supplémentaire B2 et ladite droite d'action D2. Dans un repère (O, x, y) on définit la position angulaire β_{b}, β₁, β₂ de chaque bascule B, B1, B2, respectivement, comme étant l'angle orienté entre le demi-axe (O, x) et la demi-droite partant du centre de rotation de la bascule et passant par son centre de masse. Par ailleurs, on désigne par a la direction (y compris le sens) de tout choc linéaire reçu par le dispositif mécanique et le mécanisme horloger le comprenant. L'angle a est un angle orienté entre le demi-axe (O, x) et le vecteur *̅a̅*̅ représentant l'accélération du choc. Dans l'exemple représenté, le demi-axe (O, x) est parallèle à la droite joignant le centre de rotation C et le centre de masse G de la première bascule B, mais il pourrait en être autrement.

Les bascules supplémentaires B1, B2 servent à empêcher la première bascule B de perdre le contact avec la butée T lors d'un choc linéaire. L'effet d'un choc linéaire sur chacune des bascules B, B1, B2 dépend de la position du centre de masse de la bascule et de la direction a du choc. Le choc exerce en effet au centre de masse de la bascule une force qui se traduit en un moment de force par rapport au centre de rotation de la bascule. En fonction de la direction a du choc, deux cas sont possibles pour le dispositif illustré à la figure 1 :
1) Le choc produit sur la première bascule B un moment tendant à plaquer la première bascule B contre la butée T. La direction a du choc est donc favorable et il n'y a pas de risque que la première bascule B s'éloigne de la butée T. Dans l'exemple de la figure 1, ce cas correspond à un angle a compris entre 0° et 180°.
2) Le choc produit sur la première bascule B un moment tendant à éloigner la première bascule B de la butée T. La direction a du choc est donc défavorable et ce sont les bascules supplémentaires B1, B2, ou seulement l'une d'entre elles, qui, sous l'effet du choc, maintiennent la première bascule B contre la butée T. Dans l'exemple de la figure 1, ce cas correspond à un angle a compris entre 180° et 360°. La configuration où la direction α du choc est neutre pour la première bascule B (c'est-à-dire égale à 180° ou 360° dans l'exemple de la figure 1) est considérée comme comprise dans ce cas. Les bascules supplémentaires B1, B2 peuvent aussi agir, bien entendu, dans le cas 1).

Dans un but de simplification il n'est pas tenu compte de la force des ressorts S1, S2, S dans la présente invention. Ceux-ci sont considérés comme servant uniquement à positionner, en l'absence de choc, la première bascule B contre la butée T et les bascules supplémentaires B1, B2 contre la première bascule B.

Dans le cas 2) ci-dessus, trois sous-cas sont possibles en fonction de la direction α du choc :
a) Sous l'effet du choc les deux bascules supplémentaires B1, B2 agissent sur la première bascule B pour maintenir cette dernière contre la butée T. Chaque bascule supplémentaire B1, B2 exerce donc un moment sur la première bascule B et la somme de ces deux moments (par rapport au centre de rotation de la première bascule B) est antagoniste et supérieure au moment qu'exerce directement le choc sur la première bascule B. Cette configuration peut s'exprimer de la manière suivante : $\frac{{L}_{b 1} . {m}_{1} . {R}_{1} . sin \left(α-{β}_{1}\right)}{{L}_{1}} + \frac{{L}_{b 2} . {m}_{2} . {R}_{2} . sin \left(α-{β}_{2}\right)}{{L}_{2}} > {m}_{b} . {R}_{b} . sin \left(α-{β}_{b}\right)$ où m₁, m₂ et m_{b} sont les masses respectives des bascules supplémentaires B1, B2 et de la première bascule B, et a, β_{b}, β₁, β₂, R₁, R₂, L₁, L₂, R_{b}, L_{b1}, L_{b2} sont les grandeurs définies plus haut.
b) Sous l'effet du choc seule la bascule supplémentaire B1 agit sur la première bascule B pour maintenir cette dernière contre la butée T, l'autre bascule supplémentaire B2 étant entraînée par le choc dans le sens qui l'éloigne de la première bascule B (sens horaire sur la figure 1). La bascule supplémentaire B1 exerce donc sur la première bascule B un moment (par rapport au centre de rotation de la première bascule B) antagoniste et supérieur à celui qu'exerce directement le choc. Cette configuration peut s'exprimer de la manière suivante : $\frac{{L}_{b 1} . {m}_{1} . {R}_{1} . sin \left(α-{β}_{1}\right)}{{L}_{1}} > {m}_{b} . {R}_{b} . sin \left(α-{β}_{b}\right)$
c) Sous l'effet du choc seule la bascule supplémentaire B2 agit sur la première bascule B pour maintenir cette dernière contre la butée T, l'autre bascule supplémentaire B1 étant entraînée par le choc dans le sens qui l'éloigne de la première bascule B (sens horaire sur la figure 1). La bascule supplémentaire B2 exerce donc sur la première bascule B un moment (par rapport au centre de rotation de la première bascule B) antagoniste et supérieur à celui qu'exerce directement le choc. Cette configuration peut s'exprimer de la manière suivante : $\frac{{L}_{b 2} . {m}_{2} . {R}_{2} . sin \left(α-{β}_{2}\right)}{{L}_{2}} > {m}_{b} . {R}_{b} . sin \left(α-{β}_{b}\right)$

Dans la présente invention on choisit donc la géométrie, la masse et la position des bascules supplémentaires B1, B2 pour que lors de tout choc linéaire (quelles que soient sa direction α et son intensité) tendant à éloigner la première bascule B de la butée T, un ou des moments soient exercés par l'ensemble de bascules supplémentaires B1, B2 sur la première bascule B sous l'effet du choc, selon l'une des configurations a), b) et c) ci-dessus, ce moment ou la somme de ces moments maintenant la première bascule B contre la butée T. Ceci peut être exprimé par l'inéquation suivante : ${M}_{1} + {M}_{2} - {M}_{b} > 0$ avec : ${M}_{1} = 0 si {M}_{1} < 0$ ${M}_{2} = 0 si {M}_{2} < 0$ où : ${M}_{1} = \frac{a . {L}_{b 1} . {m}_{1} . {R}_{1} . sin \left(α-{β}_{1}\right)}{{L}_{1}}$ ${M}_{2} = \frac{a . {L}_{b 2} . {m}_{2} . {R}_{2} . sin \left(α-{β}_{2}\right)}{{L}_{2}}$ ${M}_{b} = a . {m}_{b} . {R}_{b} . sin \left(α-{β}_{b}\right)$ et où a est la norme du vecteur accélération *̅a̅*̅ du choc.

Il existe une multitude d'agencements permettant d'obtenir l'effet souhaité. Deux exemples numériques sont présentés ci-dessous en relation avec le premier mode de réalisation illustré à la figure 1.

| | Exemple 1 | Exemple 2 |
|---|---|---|
| R_{b} | 0.66 mm | 0.4 mm |
| m_{b} | 100 mg | 80 mg |
| β_{b} | 180° | 70° |
| R₁ | 0.49 mm | 1 mm |
| m₁ | 390 mg | 120 mg |
| β₁ | 240° | 130° |
| L₁ | 0.48 mm | 0.48 mm |
| L_{b1} | 0.88 mm | 0.88 mm |
| R₂ | 0.27 mm | 1 mm |
| m₂ | 150 mg | 30 mg |
| β₂ | 120° | 10° |
| L₂ | 0.79 mm | 0.79 mm |
| L_{b2} | 0.3 mm | 0.3 mm |

Les courbes A1 et A2 des figures 3 et 4 représentent, respectivement pour les exemples numériques 1 et 2 ci-dessus, le moment total M, en Nmm, reçu par la première bascule B sous l'effet du choc en fonction de la direction α dudit choc et pour une accélération a égale à 1 g (9,81 m/s²). Ce moment total M est égal à M₁ + M₂ - M_{b} cumulé aux exécutions conditionnelles (I5) et (I6) ci-dessus. Comme on peut le voir sur ces figures 3 et 4, le moment total M est strictement positif quelle que soit la direction α du choc, ce qui implique que la première bascule B reste toujours en contact avec la butée T. Dans le choix des valeurs numériques on peut même prévoir un facteur de sécurité, c'est-à-dire imposer que le moment total M soit toujours supérieur à une valeur prédéfinie, par exemple égale à 0.2 Nmm, illustrée par les cercles A3 et A4.

Il va de soi que le nombre de bascules supplémentaires n'est pas limité à deux mais peut être plus grand. L'inéquation I4 peut en effet être généralisée ainsi : ${\sum }_{i = 1}^{N} {M}_{i} - {M}_{b} > 0$ avec ${M}_{i} = 0 si {M}_{i} < 0$ où Mᵢ, calculé pour chaque bascule supplémentaire de la même manière que pour les bascules B1 et B2 précédemment décrites, représente le moment (par rapport au centre de rotation de la première bascule B) appliqué à la première bascule B par chaque bascule supplémentaire sous l'effet du choc, et où N est le nombre de bascules supplémentaires.

Comme déjà indiqué, la butée T peut être mobile. La figure 5 illustre un exemple d'application du dispositif mécanique selon le premier mode de réalisation de l'invention, dans lequel la butée T est une roue d'entraînement et la première bascule B est une bascule d'embrayage portant une roue d'embrayage B' qui engrène avec la roue d'entraînement T lorsque la bascule d'embrayage B est dans sa position embrayée. Les bascules supplémentaires B1, B2 permettent de maintenir l'engrènement entre les roues B' et T même en cas de choc linéaire. Un tel engrènement est précontraint. Il peut fonctionner grâce à la flexibilité donnée par le ressort S. En variante, la bascule d'embrayage B pourrait être en appui contre une butée fixe positionnée pour que les roues B' et T engrènent l'une avec l'autre. Dans d'autres exemples d'application, la butée T est une came et la bascule B comporte un palpeur ou suiveur de came. Le dispositif selon l'invention est alors dimensionné sur la base de la position angulaire la plus défavorable de la came.

La figure 6 montre un dispositif mécanique, notamment pour un mécanisme horloger, selon un deuxième mode de réalisation de l'invention. Dans ce deuxième mode de réalisation une seule bascule supplémentaire B1 est prévue et les centres de rotation C, C1 et de masse G, G1 de la première bascule B et de la bascule supplémentaire B1 sont (en vue plane de dessus) alignés tous les quatre sur une droite D. Cette bascule supplémentaire B1 est soumise à l'action d'un ressort S1 et plaque la première bascule B contre la butée T. La géométrie et la masse de la bascule supplémentaire B1 sont choisies pour que lors de tout choc linéaire (quelles que soient sa direction et son intensité) tendant à éloigner la première bascule B de la butée T, la bascule supplémentaire B1 exerce sur la première bascule B sous l'effet du choc un moment de force antagoniste et supérieur à celui qu'exerce le choc directement sur la première bascule B, maintenant ainsi la première bascule B contre la butée T. L'inéquation I4' ci-dessus combinée avec l'exécution conditionnelle I5' est applicable dans ce deuxième mode de réalisation en donnant à N la valeur 1, le moment Mᵢ étant calculé de la même manière que pour l'une ou l'autre des bascules supplémentaires B1, B2 du premier mode de réalisation.

Par rapport au premier mode de réalisation, ce deuxième mode de réalisation présente l'avantage de ne comporter qu'une bascule supplémentaire. Par contre, il nécessite un alignement précis des centres de rotation C, C1 et de masse G, G1 de la première bascule B et de la bascule supplémentaire B1 pour que la bascule supplémentaire B1 puisse agir sur la première bascule B dans toutes les directions de choc tendant à éloigner la première bascule B de la butée T.

Dans les exemples illustrés aux figures 1, 2, 5 et 6 les bascules B, B1, B2 sont montées autour d'axes de rotation physiques, de manière classique. Ces bascules pourraient néanmoins être montées autour d'axes de rotation virtuels, au moyen de systèmes de guidage flexible. A titre d'illustration, la figure 7 montre une variante du deuxième mode de réalisation dans laquelle la bascule supplémentaire B1 est reliée à une partie de fixation F par une lame élastique E permettant la rotation de la bascule supplémentaire B1 autour d'un axe virtuel, représenté par le centre de rotation C1, situé à environ 1/3 de la longueur de la lame E.

La figure 8 montre un dispositif mécanique, notamment pour un mécanisme horloger, selon un troisième mode de réalisation de l'invention. Dans ce troisième mode de réalisation, la bascule B est maintenue en appui contre la butée T, et est empêchée de perdre le contact avec la butée T en cas de choc linéaire, non pas par une bascule supplémentaire mais par un élément poussoir P1 guidé en translation. L'élément poussoir P1 est guidé en translation par exemple par des lames élastiques E1 qui remplissent en outre une fonction de rappel tendant à appliquer l'élément poussoir P1 contre la bascule B. La géométrie, la masse et la position de l'élément poussoir P1 sont choisies pour que lors de tout choc linéaire *̅a̅*̅ (quelles que soient sa direction α et son intensité) tendant à éloigner la bascule B de la butée T, l'élément poussoir P1 exerce sur la bascule B (par rapport au centre de rotation C de cette dernière) un moment antagoniste et supérieur à celui qu'exerce le choc directement sur la bascule B, maintenant ainsi la bascule B en appui contre la butée T. Ceci peut s'exprimer par l'inéquation suivante : ${L}_{b 1} . {m}_{1} . cos \left({β}_{1}-α\right) > {m}_{b} . {R}_{b} . sin \left(α-{β}_{b}\right)$ où m_{b} et m₁ sont les masses respectives de la bascule B et de l'élément poussoir P1, R_{b} est la distance entre le centre de masse G et le centre de rotation C de la bascule B, β_{b} est la position angulaire, mesurée comme précédemment, de la bascule B, α est la direction (y compris le sens), mesurée comme précédemment, de tout choc linéaire reçu, L_{b1} est la distance (bras de levier) entre le centre de rotation C de la bascule B et la droite d'action des forces d'action-réaction exercées entre la bascule B et l'élément poussoir P1, et β₁ est la position angulaire de l'élément poussoir P1, c'est-à-dire l'angle orienté entre le demi-axe (O, x) du repère (O, x, y) et la force d'action exercée par l'élément poussoir P1 sur la bascule B, cette force d'action étant parallèle à la direction de déplacement Dₚ de l'élément poussoir P1.

Dans l'exemple de la figure 8 où un seul élément poussoir P1 est prévu, l'angle entre la direction de déplacement Dₚ de l'élément poussoir P1 et la droite D' passant par le centre de rotation C et le centre de masse G de la bascule B doit être un angle droit pour que l'élément poussoir P1 puisse agir sur la bascule B dans toutes les directions de choc tendant à éloigner la bascule B de la butée T. Pour éviter de devoir positionner précisément l'élément poussoir P1 on peut utiliser plusieurs éléments poussoirs, à l'instar des bascules supplémentaires B1, B2 du premier mode de réalisation. L'inéquation I4' ci-dessus combinée avec l'exécution conditionnelle I5' est applicable par analogie. On peut aussi utiliser à la fois un ou plusieurs éléments poussoirs et une ou plusieurs bascules supplémentaires.

La figure 9 montre un dispositif mécanique, notamment pour un mécanisme horloger, selon un quatrième mode de réalisation de l'invention. Dans ce quatrième mode de réalisation la bascule B est remplacée par un organe H guidé en translation par exemple par des lames élastiques E2 qui remplissent en outre une fonction de rappel tendant à appliquer l'organe H contre la butée T. L'organe H est par exemple un élément poussoir d'un mécanisme horloger. Une bascule B1 soumise à l'action d'un ressort de rappel S1 agit sur l'organe H pour le maintenir contre la butée T en cas de choc linéaire. Plus précisément, la géométrie, la masse et la position de la bascule B1 sont choisies pour que lors de tout choc linéaire *̅a̅*̅ (quelles que soient sa direction α et son intensité) tendant à éloigner l'organe H de la butée T, la bascule B1 exerce sur l'organe H sous l'effet du choc une force antagoniste et supérieure à celle qu'exerce le choc directement sur l'organe H, maintenant ainsi l'organe H en appui contre la butée T. Ceci peut s'exprimer par l'inéquation suivante : $\frac{{R}_{1} . {m}_{1} . sin \left(α-{β}_{1}\right)}{{L}_{1}} > {m}_{h} . cos \left({β}_{h}-α\right)$ où mₕ et m₁ sont les masses respectives de l'organe H et de la bascule B1, R₁ est la distance entre le centre de masse G1 et le centre de rotation C1 de la bascule B1, β₁ est la position angulaire, mesurée comme précédemment, de la bascule B1, α est la direction (y compris le sens), mesurée comme précédemment, de tout choc linéaire reçu, L₁ est la distance (bras de levier) entre le centre de rotation C1 de la bascule B1 et la droite d'action des forces d'action-réaction exercées entre la bascule B1 et l'organe H, et βₕ est la position angulaire de l'organe H, c'est-à-dire l'angle orienté entre le demi-axe (O, x) du repère (O, x, y) et la force exercée par l'organe H sur la bascule B1, cette force étant parallèle à la direction de déplacement Dₕ de l'organe H.

Dans l'exemple de la figure 9 où une seule bascule B1 est prévue, l'angle entre la direction de déplacement Dₕ de l'organe H et la droite D1' passant par le centre de rotation C1 et le centre de masse G1 de la bascule B1 doit être un angle droit pour que la bascule B1 puisse agir sur l'organe H dans toutes les directions de choc tendant à éloigner l'organe H de la butée T. Pour éviter de devoir positionner précisément la bascule B1 on peut utiliser plusieurs bascules, à l'instar des bascules supplémentaires B1, B2 du premier mode de réalisation. En alternative à la bascule B1 ou aux bascules, ou en plus de cette ou ces bascules, un ou des éléments poussoirs du type de l'élément P1 du troisième mode de réalisation peut être employé.

## Revendications

1. Dispositif mécanique comprenant :
- un organe mobile (B ; H) ;
- une butée (T) fixe ou mobile ; et
- un dispositif de maintien (B1, B2, S1, S2, S ; P1, E1) pour maintenir l'organe mobile (B ; H) en appui contre la butée (T),
**caractérisé en ce que** le dispositif de maintien comprend au moins un élément mobile (B1, B2 ; P1) en appui contre l'organe mobile (B ; H) et **en ce que** les géométrie(s), masse(s) et position(s) de l'au moins un élément mobile (B1, B2 ; P1) sont telles que, lors de tout choc linéaire tendant à éloigner l'organe mobile (B ; H) de la butée (T), l'au moins un élément mobile (B1, B2 ; P1) exerce sur l'organe mobile (B ; H) sous l'effet du choc une action antagoniste à l'action exercée par le choc sur l'organe mobile (B ; H), cette action antagoniste maintenant l'organe mobile (B ; H) contre la butée (T).

2. Dispositif mécanique selon la revendication 1, **caractérisé en ce que** l'organe mobile (B) est une bascule.

3. Dispositif mécanique selon la revendication 1, **caractérisé en ce que** l'organe mobile (H) est un élément guidé en translation.

4. Dispositif mécanique selon l'une quelconque des revendications 1 à 3, **caractérisé en ce que** le dispositif de maintien comprend plusieurs dits éléments mobiles (B1, B2).

5. Dispositif mécanique selon l'une quelconque des revendications 1 à 4, **caractérisé en ce que** l'au moins un élément mobile (B1, B2) comprend au moins une bascule.

6. Dispositif mécanique selon la revendication 5, **caractérisé en ce que** l'au moins un élément mobile (B1, B2) comprend au moins deux bascules.

7. Dispositif mécanique selon la revendication 5, **caractérisé en ce que** l'au moins un élément mobile (B1, B2) comprend au moins deux bascules dont les centres de rotation (C1, C2) sont, en vue plane de dessus, différents l'un de l'autre ou les uns des autres.

8. Dispositif mécanique selon l'une quelconque des revendications 1, 2 et 4 à 7 sauf lorsqu'elle dépend de la revendication 3, **caractérisé en ce que** l'organe mobile (B) est une première bascule et **en ce que** l'au moins un élément mobile comprend une bascule supplémentaire (B1) dont le centre de rotation (C1) et le centre de masse (G1) sont, en vue plane de dessus, alignés avec le centre de rotation (C) et le centre de masse (G) de la première bascule (B) lorsque la première bascule (B) est maintenue en appui contre la butée (T) par le dispositif de maintien.

9. Dispositif mécanique selon l'une quelconque des revendications 1 à 8, **caractérisé en ce que** l'au moins un élément mobile (P1) comprend au moins un élément poussoir guidé en translation.

10. Dispositif mécanique selon l'une quelconque des revendications 1 à 9, **caractérisé en ce que** le ou chaque dit élément mobile (B1, B2 ; P1) est rigide.

11. Dispositif mécanique selon l'une quelconque des revendications 1 à 10, **caractérisé en ce que** l'organe mobile (B ; H) est rigide.

12. Mécanisme horloger comprenant un dispositif mécanique selon l'une quelconque des revendications 1 à 11.

13. Mécanisme horloger selon la revendication 12, **caractérisé en ce que** l'organe mobile (B) est une bascule d'embrayage.

14. Procédé de réalisation d'un dispositif mécanique comprenant :
- un organe mobile (B ; H) ;
- une butée (T) fixe ou mobile ; et
- un dispositif de maintien (B1, B2, S1, S2, S ; P1, E1) pour maintenir l'organe mobile (B ; H) en appui contre la butée (T),
**caractérisé en ce que** le dispositif de maintien comprend au moins un élément mobile (B1, B2 ; P1) en appui contre l'organe mobile (B ; H) et **en ce qu'**on choisit les géométrie(s), masse(s) et position(s) de l'au moins un élément mobile (B1, B2 ; P1) pour que, lors de tout choc linéaire tendant à éloigner l'organe mobile (B ; H) de la butée (T), l'au moins un élément mobile (B1, B2 ; P1) exerce sur l'organe mobile (B ; H) sous l'effet du choc une action antagoniste à l'action exercée par le choc sur l'organe mobile (B ; H), cette action antagoniste maintenant l'organe mobile (B ; H) contre la butée (T).

## Patentansprüche

1. Mechanische Vorrichtung, die umfasst:
- ein bewegliches Organ (B; H);
- einen festen oder beweglichen Anschlag (T); und
- eine Haltevorrichtung (B1, B2, S1, S2, S; P1, E1) zum Halten des beweglichen Organs (B; H) in Auflage gegen den Anschlag (T),
**dadurch gekennzeichnet, dass** die Haltevorrichtung mindestens ein bewegliches Element (B1, B2; P1) in Auflage gegen das bewegliche Organ (B; H) umfasst, und dadurch, dass die Geometrie/n, Masse/n und Position/en des mindestens einen beweglichen Elements (B1, B2; P1) derart sind, dass bei jedem linearen Stoß, der dazu neigt, das bewegliche Organ (B; H) von dem Anschlag (T) zu entfernen, das mindestens eine bewegliche Element (B1, B2; P1) auf das bewegliche Organ (B; H) unter der Einwirkung des Stoßes eine Wirkung ausübt, die der durch den Stoß auf das bewegliche Organ (B; H) ausgeübten Wirkung entgegenwirkt, wobei diese entgegenwirkende Wirkung das bewegliche Organ (B; H) gegen den Anschlag (T) hält.

2. Mechanische Vorrichtung nach Anspruch 1, **dadurch gekennzeichnet, dass** das bewegliche Organ (B) eine Wippe ist.

3. Mechanische Vorrichtung nach Anspruch 1, **dadurch gekennzeichnet, dass** das bewegliche Organ (H) ein translatorisch geführtes Element ist.

4. Mechanische Vorrichtung nach einem der Ansprüche 1 bis 3, **dadurch gekennzeichnet, dass** die Haltevorrichtung mehrere von den beweglichen Elementen (B1, B2) umfasst.

5. Mechanische Vorrichtung nach einem der Ansprüche 1 bis 4, **dadurch gekennzeichnet, dass** das mindestens eine bewegliche Element (B1, B2) mindestens eine Wippe umfasst.

6. Mechanische Vorrichtung nach Anspruch 5, **dadurch gekennzeichnet, dass** das mindestens eine bewegliche Element (B1, B2) mindestens zwei Wippen umfasst.

7. Mechanische Vorrichtung nach Anspruch 5, **dadurch gekennzeichnet, dass** das mindestens eine bewegliche Element (B1, B2) mindestens zwei Wippen umfasst, deren Drehpunkte (C1, C2) sich, in der Draufsicht von oben, voneinander unterscheiden.

8. Mechanische Vorrichtung nach einem der Ansprüche 1, 2 und 4 bis 7, außer wenn abhängig von Anspruch 3, **dadurch gekennzeichnet, dass** das bewegliche Organ (B) eine erste Wippe ist, und dadurch, dass das mindestens eine bewegliche Element eine zusätzliche Wippe (B1) umfasst, deren Drehpunkt (C1) und Massenmittelpunkt (G1), in der Draufsicht von oben, mit dem Drehpunkt (C) und dem Massenmittelpunkt (G) der ersten Wippe (B) ausgerichtet sind, wenn die erste Wippe (B) durch die Haltevorrichtung gegen den Anschlag (T) in Auflage gehalten wird.

9. Mechanische Vorrichtung nach einem der Ansprüche 1 bis 8, **dadurch gekennzeichnet, dass** das mindestens eine bewegliche Element (P1) mindestens ein translatorisch geführtes Drückerelement umfasst.

10. Mechanische Vorrichtung nach einem der Ansprüche 1 bis 9, **dadurch gekennzeichnet, dass** das oder jedes bewegliche Element (B1, B2; P1) starr ist.

11. Mechanische Vorrichtung nach einem der Ansprüche 1 bis 10, **dadurch gekennzeichnet, dass** das bewegliche Organ (B; H) starr ist.

12. Uhrwerksmechanismus, der eine mechanische Vorrichtung nach einem der Ansprüche 1 bis 11 umfasst.

13. Uhrwerksmechanismus nach Anspruch 12, **dadurch gekennzeichnet, dass** das bewegliche Organ (B) eine Kupplungswippe ist.

14. Verfahren zur Herstellung einer mechanischen Vorrichtung, die umfasst:
- ein bewegliches Organ (B; H);
- einen festen oder beweglichen Anschlag (T); und
- eine Haltevorrichtung (B1, B2, S1, S2, S; P1, E1) zum Halten des beweglichen Organs (B; H) in Auflage gegen den Anschlag (T),
**dadurch gekennzeichnet, dass** die Haltevorrichtung mindestens ein bewegliches Element (B1, B2; P1) in Auflage gegen das bewegliche Organ (B; H) umfasst, und dadurch, dass die Geometrie/n, Masse/n und Position/en des mindestens einen beweglichen Elements (B1, B2; P1) derart sind, dass bei jedem linearen Stoß, der dazu neigt, das bewegliche Organ (B; H) von dem Anschlag (T) zu entfernen, das mindestens eine bewegliche Element (B1, B2; P1) auf das bewegliche Organ (B; H) unter der Einwirkung des Stoßes eine Wirkung ausübt, die der durch den Stoß auf das bewegliche Organ (B; H) ausgeübten Wirkung entgegenwirkt, wobei diese entgegenwirkende Wirkung das bewegliche Organ (B; H) gegen den Anschlag (T) hält.

## Claims

1. Mechanical device comprising:
- a mobile member (B; H);
- a fixed or movable banking element (T); and
- a holding device (B1, B2, S1, S2, S; P1, E1) to hold the mobile member (B; H) in abutment against the banking element (T),
**characterised in that** the holding device comprises at least one mobile element (B1, B2; P1) in abutment against the mobile member (B; H) and **in that** the geometry(ies), mass(es) and position(s) of the at least one mobile element (B1, B2; P1) are such that, in the event of any linear shock tending to move the mobile member (B; H) away from the banking element (T), the at least one mobile element (B1, B2; P1) exerts on the mobile member (B; H), under the effect of the shock, an action antagonistic to the action exerted by the shock on the mobile member (B; H), this antagonistic action holding the mobile member (B; H) against the banking element (T).

2. Mechanical device as claimed in claim 1, **characterised in that** the mobile member (B) is a lever.

3. Mechanical device as claimed in claim 1, **characterised in that** the mobile member (H) is an element guided in a translational movement.

4. Mechanical device as claimed in any one of claims 1 to 3, **characterised in that** the holding device comprises a plurality of said mobile elements (B1, B2).

5. Mechanical device as claimed in any one of claims 1 to 4, **characterised in that** the at least one mobile element (B1, B2) comprises at least one lever.

6. Mechanical device as claimed in claim 5, **characterised in that** the at least one mobile element (B1, B2) comprises at least two levers.

7. Mechanical device as claimed in claim 5, **characterised in that** the at least one mobile element (B1, B2) comprises at least two levers, of which the centres of rotation (C1, C2) are different from one another as seen in a plan view from above.

8. Mechanical device as claimed in any one of claims 1, 2 and 4 to 7, except when it depends on claim 3, **characterised in that** the mobile member (B) is a first lever and **in that** the at least one mobile element comprises an additional lever (B1), of which the centre of rotation (C1) and the centre of mass (G1) are, as seen in a plan view from above, aligned with the centre of rotation (C) and the centre of mass (G) of the first lever (B) when the first lever (B) is held in abutment against the banking element (T) by the holding device.

9. Mechanical device as claimed in any one of claims 1 to 8, **characterised in that** the at least one mobile element (P1) comprises at least one pushing element guided in a translational movement.

10. Mechanical device as claimed in any one of claims 1 to 9, **characterised in that** the or each said mobile element (B1, B2; P1) is rigid.

11. Mechanical device as claimed in any one of claims 1 to 10, **characterised in that** the mobile member (B; H) is rigid.

12. Timepiece mechanism comprising a mechanical device as claimed in any one of claims 1 to 11.

13. Timepiece mechanism as claimed in claim 12, **characterised in that** the mobile member (B) is a coupling lever.

14. Method for producing a mechanical device comprising:
- a mobile member (B; H);
- a fixed or movable banking element (T); and
- a holding device (B1, B2, S1, S2, S; P1, E1) to hold the mobile member (B; H) in abutment against the banking element (T),
**characterised in that** the holding device comprises at least one mobile element (B1, B2; P1) in abutment against the mobile member (B; H) and **in that** the geometry(ies), mass(es) and position(s) of the at least one mobile element (B1, B2; P1) are selected such that, in the event of any linear shock tending to move the mobile member (B; H) away from the banking element (T), the at least one mobile element (B1, B2; P1) exerts on the mobile member (B; H), under the effect of the shock, an action antagonistic to the action exerted by the shock on the mobile member (B; H), this antagonistic action holding the mobile member (B; H) against the banking element (T).
